# EUROPÄISCHE PATENTSCHRIFT

(11) **EP 0 707 678 B1**
(45) Veröffentlichungstag und Bekanntmachung des Hinweises auf die Patenterteilung: **21.04.1999**
(21) Anmeldenummer: 95907612.6
(22) Anmeldetag: 25.01.1995
(51) Int. Cl.: E02F 3/36

(54) **HYDRAULISCH SCHWENKBARER GRABENRÄUMLÖFFEL**
HYDRAULICALLY PIVOTABLE DITCHER SHOVEL
GODET DE CUREUSE PIVOTANT HYDRAULIQUEMENT

(30) Priorität: 11.05.1994 DE 9407859 U
(43) Veröffentlichungstag der Anmeldung: 24.04.1996
(73) Patentinhaber: Mieger, Rolf, D-88457 Kirchdorf (DE)
(72) Erfinder: Mieger, Rolf, D-88457 Kirchdorf (DE)
(74) Vertreter: Laufhütte, Dieter, Dr.-Ing.
(86) Internationale Anmeldenummer: EP9500272
(87) Internationale Veröffentlichungsnummer: WO9531610

(56) Entgegenhaltungen:
- EP-A- 0 033 966
- DE-A- 3 103 987
- DE-A- 3 245 673

## Beschreibung

Die Erfindung betrifft einen hydraulisch schwenkbaren Grabenräumlöffel nach dem Oberbegriff des Anspruchs 1 oder dem Oberbegriff des Anspruchs 5.

Ein derartiger Grabenräumlöffel ist bereits aus der DE 32 45 673 C bekannt. Zur Verschwenkung des Löffels dient dort ein Hebel, der aus einer Koppelstange besteht, deren eines Ende an dem Tragstück im Abstand von der Schwenkachse des Löffels un deren anderes Ende an einem in dem Träger verschieblich geführten und von der Kolben-Zylinder-Einheit bewegbaren Gleitstück angelenkt ist. Ein derartiges Gleitstück in dem gemäß der DE 32 45 673 als Rohr ausgeführten Träger vorzusehen ist vergleichsweise aufwendig. Hier müssen bei einer Schweißkonstruktion Gleitflächen gefertigt werden, was eine hohe Fertigungsgenauigkeit und geringe Toleranzen bedingt.

Aufgabe der Erfindung ist es, einen gattungsgemäßen schwenkbaren Grabenräumlöffel derart weiterzubilden, daß er einfacher aufgebaut ist und sich daher einfacher und kostengünstiger herstellen läßt.

Ausgehend von einem gattungsgemäßen hydraulisch schwenkbaren Grabenräumlöffel besteht die erste Lösung der vorgenannten Aufgabe darin, daß die Koppelstange unmittelbar am Kolben angelenkt ist und daß im Anlenkpunkt der Koppelstange am Kolben mindestens eine Führungsrolle gelagert ist. Gegenüber dem gattungsgemäßen hydraulisch schwenkbaren Grabenräumlöffel liegen die Vorteile der erfinungsgemäßen Lösung in der wesentlich günstigeren Baubreite, der besseren Krafteinleitung, da keine Momente auf die Führung wirken, dem besseren Wirkungsgrad, der durch die Rollreibung anstelle der Gleitreibung erreicht wird, und der billigeren Fertigung, die daraus resultiert, daß hier keine Gleitflächen mehr für ein Gleitstück notwendig sind. Durch den geringeren Platzbedarf ist eine optimale Momentverteilung möglich und es kann überhaupt ein vergleichsweise größerer Zylinder eingesetzt werden.

Bevorzugte Ausgestaltungen der erfindungsgemäßen Lehre ergeben sich aus den Unteransprüchen 2-4. Demnach kann der Kolben einseitig in einem Differentialzylinder gelagert sein und mit seinem freien Ende mit der Koppelstange verbunden sein. Gemäß einer alternativen Ausführungsform zur Übertragung großer Momente kann ein zweiter Zylinder vorgesehen sein.

Eine weitere Lösung der zuvor formulierten Aufgabe besteht darin, daß bei einem gattungsgemäßen hydraulisch schwenkbaren Grabenräumlöffel in dem Träger zwei Plunger-Zylinder sich gegenüber angeordnet sind, in die jeweils die Enden einer gemeinsamen Kolbenstange eintauchen. Auch hier ist die Koppelstange unmittelbar am Kolben angelenkt.

Die Verwendung von Plunger-Zylindern führt zu dem Vorteil, daß gleiche Kräfte in beiden Richtungen erzeugt werden. Die Führung des Koppelpunktes an der Kolbenstange kann von der Zylinderführung mit übernommen werden und dadurch vollkommen eingespart werden. Die erfindungsgemäße Verwendung der Plunger-Zylinder führt gegenüber der Verwendung von Differentialzylindern zu einer weiteren Verbilligung der Fertigung. Der Plunger-Zylinder wirkt nur in eine Richtung, so daß bei Verwendung von zwei Plunger-Zylindern auf eine Bolzenlagerung verzichtet werden kann. Weiterhin hat die Verwendung von Plunger-Zylindern den Vorteil, daß ein einfacher Austausch der Volumina möglich ist, was durch Verbinden der Leitungen eine Schwimmstellung ermöglicht. Eine derartige Schwimmstellung des Löffels ist für eine Reihe von Arbeiten sinnvoll und erforderlich. Weiterhin ist es bei der Verwendung von Plunger-Zylindern möglich, die Druckmittelzuführung durch entsprechend innerhalb der Kolbenstange vorgesehene Bohrungen vorzusehen.

Vorteilhafte Ausführungsformen des Lösungsgedanken gemäß Anspruch 5 ergeben sich aus den sich auf den Anspruch 5 zurückbeziehenden Unteransprüchen 6-10.

Weitere Einzelheiten und Ausführungsformen der Erfindung werden im folgenden anhand von mehreren in der Zeichnung dargestellten Ausführungsformen näher erläutert. Es zeigen:
- Fig. 1:: eine Seitenansicht eines Grabenräumlöffels,
- Fig. 2:: eine teilweise geschnittene Vorderansicht eines Grabenräumlöffels gemäß einer ersten Ausführungsform,
- Fig. 2a:: einen Detailschnitt gemäß der Schnittebene A-A in Fig. 2,
- Fig. 3:: eine teilweise geschnittene Vorderansicht einer zweiten Ausführungsform eines Grabenräumlöffels,
- Fig. 3a:: einen Detailschnitt durch die Schnittebene B-B gemäß Fig. 3,
- Fig. 4:: eine teilweise geschnittene Vorderansicht eines Grabenräumlöffels einer dritten Ausführungsform der Erfindung,
- Fig. 4a:: einen Detailschnitt gemäß der Schnittebene C-C in Fig. 4,
- Fig. 5:: eine teilweise geschnittene Vorderansicht eines Grabenräumlöffels gemäß einer vierten Ausführungsform der vorliegenden Erfindung,
- Fig. 6:: eine teilweise geschnittene Vorderansicht einer fünften Ausführungsform eines erfindungsgemäßen Grabenräumlöffels,
- Fig. 7:: eine teilweise geschnittene Vorderansicht einer sechsten Ausführungsform eines erfindungsgemäßen Grabenräumlöffels und
- Fig. 7a:: einen Detailschnitt durch die Schnittebene D-D gemäß Fig. 7.

Ein Grabenräumlöffel 10 ist, wie in Fig. 1 dargestellt, schwenkbar um eine Schwenkachse 12 an einem Tragstück 14 gelagert, das in an sich bekannter Weise an dem Löffelstiel eines Hydraulikbaggers oder dergleichen angelenkt und durch den Hydraulikzylinder des Löffels verschwenkbar ist.

Der Grabenräumlöffel ist an seinem oberen Ende durch einen aus einem Rohr bestehenden Träger 16 ausgesteift, an dem seitliche dreieckförmige Laschen 18, 20 befestigt sind, die der Lagerung des Grabenräumlöffels 10 an dem Tragstück 14 dienen. Der rohrförmige Träger 16 ist im Ausführungsbeispiel gemäß Fig. 1 mit kreisförmigem Querschnitt gezeigt. Hier kann aber auch ein Rohr mit quadratischem Querschnitt oder ein beliebiger Kasten als Träger 16 dienen.

In der Ausführungsform des Grabenräumlöffels 10 gemäß der Fig. 2 ist in dem rohrförmigen Träger 16 nahe dem einen Ende ein Differentialzylinder 22 befestigt, dessen einseitige Kolbenstange 24 über einen Bolzen 26 mit einer Koppelstange 28 verbunden ist. Die Koppelstange 28 greift außermittig an dem Tragstück 14 an. Die Kolbenstange tritt durch eine schlitzartige Öffnung 30 innerhalb des Trägers 16 aus dem Träger aus. Seitlich auf dem Bolzen 26 sind Führungsrollen 32, 34 gelagert, die in ihrem Umfang, wie insbesondere der Fig. 2a zu entnehmen ist, an den Rohrquerschnitt des Trägers 16 angepaßt sind. Gemäß dieser Konstruktion fallen der Anlenkpunkt zwischen der im Bereich der Anlenkung gabelförmig ausgestalteten Kolbenstange 24 und der Koppelstange 28 mit der Achse der Führungsrollen 32 und 34 zusammen. Durch Verschieben der Kolbenstange 24 innerhalb des Differentialzylinders 22 kann dann der Grabenräumlöffel 10 um die Schwenkachse 12 verschwenkt werden.

Die Ausführungsform gemäß Fig. 3, 3a entspricht im wesentlichen derjenigen gemäß Fig. 2. Hier ist die Kolbenstange 24 ebenfalls in einem Differentialzylinder 22 gelagert und das freie Ende der Kolbenstange 24 ist gabelförmig geteilt, wie dies in der Fig. 3a gezeigt ist. Allerdings ist hier das gabelförmig geteilte Ende der Kolbenstange 24 über den Anlenkpunkt, an dem die Koppelstange 28 angreift, hinaus verlängert. An dem freien Ende der Gabel ist um einen Bolzen 36 wiederum ein Ende eines Kolbens 38 einer weiteren Kolben-Zylinder-Anordnung 38, 40 angelenkt. Die Ausführungsform gemäß Fig. 3 baut breiter als diejenige gemäß Fig. 2, vermag dafür aber vergleichsweise größere Momente zu übertragen.

In der Ausführungsform gemäß Fig. 4 sind zwei Plunger-Zylinder 42 und 44 innerhalb des Trägers 14 angeordnet. In die jeweiligen Plunger-Zylinder 42 und 44 tauchen die Enden einer einzigen Kolbenstange 46 ein, die mittig gabelförmig geteilt ist, wie insbesondere der Fig. 4a zu entnehmen ist. Auch hier ist ein Bolzen 26 vorgesehen, an dem ein freies Ende der Koppelstange 28 angelenkt ist. Auf dem Bolzen 26 sitzen auch Führungsrollen 32 und 34. Die Plunger-Zylinder 42 und 44 sind nicht fest mit dem Träger 16 verbolzt, sondern stützen sich an entsprechenden quer durch den Träger verlaufenden Stiften 48 und 50 ab.

Die Ausführungsform gemäß Fig. 5 entspricht weitgehend derjenigen gemäß Fig. 4. Hier ist allerdings eine vergleichsweise schmalere Baubreite des Grabenräumlöffels 10 realisiert. Der Unterschied zur Ausführungsform gemäß Fig. 4 besteht darin, daß hier die Kolbenstange nur über die Plunger-Zylinder 42 und 44 geführt wird. Auf die zusätzlichen Führungsrollen 32 und 34 ist bei dieser Ausführungsform verzichtet worden. Die Kolbenstange 46 ist auch hier im Anlenkbereich der Koppelstange 28 geteilt, wie anhand der gestrichelten Linien in Fig. 5 angedeutet ist.

In der Ausführungsform gemäß Fig. 6, in der ebenfalls eine einzige Koppelstange 46 mit zwei Plunger-Zylindern 42 und 44 zusammenwirkt, ist die Koppelstange 46 aber nicht zweigeteilt. Vielmehr ist hier ein Ansatzstück 52 mit der Koppelstange 46 verbunden, wobei ein Ende des im wesentlichen dreieckigen Ansatz stückes 52 aus dem Träger 16 durch den Schlitz 30 herausragt. An dem Ansatzstück 52 kann zusätzlich ein Abdeckblech 54 zum Abdecken des Schlitzes angeschweißt sein. Am aus dem Täger 16 herausragenden Ende sitzt am Ansatzstück 52, das auch zweigeteilt ausgeführt sein kann, das freie Ende der Koppelstange 28. Dieses ist dort über einen Bolzen 26' angelenkt.

Schließlich ist in Fig. 7 eine Ausführungsform dargestellt, die weitgehend derjenigen gemäß Fig. 6 entspricht. Hier ist nur auf die Koppelstange 28 verzichtet. Statt dessen ist in dem Ansatzstück 52 ein Längsschlitz 56 angeordnet, der von einem tragstückfesten Bolzen 58 durchgriffen wird. Wie in Fig. 7, 7a dargestellt, liegen der Bolzen 58 und die Langlochführung 56 unterhalb des Schwenkpunktes 12. Bei dieser Bauausführung kann auf die Koppelstange verzichtet werden, die in den anderen Bauausführungen verwirklicht ist.

## Patentansprüche

1. Hydraulisch schwenkbarer Grabenräumlöffel mit einem am vorderen Ende eines Bagger-Löffelstiels angelenkten Tragstück, an dem der Löffel von einer hydraulischen Kolben-Zylinder-Einheit verschwenkbar um eine in Arbeitsrichtung verlaufende Schwenkachse gelagert ist, wobei die Kolben-Zylinder-Einheit parallel zur Schneide des Löffels in einem in dessen oberen Randbereich vorgesehenen Träger angeordnet und das Tragstück zur Verschwenkung des Löffels mit einem aus einer Koppelstange bestehenden Hebel verbunden ist, an dem die Kolben-Zylinder-Einheit angreift,
**dadurch gekennzeichnet,**
daß die Koppelstange unmittelbar am Kolben angelenkt ist und daß im Anlenkpunkt der Koppelstange am Kolben mindestens eine Führungsrolle gelagert ist.

2. Hydraulisch schwenkbarer Grabenräumlöffel nach Anspruch 1, dadurch gekennzeichnet, daß der Kolben einseitig in einem Differentialzylinder gelagert ist und mit seinem freien Ende mit der Koppelstange verbunden ist.

3. Hydraulisch schwenkbarer Grabenräumlöffel nach Anspruch 1 oder 2, dadurch gekennzeichnet, daß der Kolben einseitig in einem Differentialzylinder gelagert ist, daß sein freies Ende gabelförmig geteilt ist, daß innerhalb der Gabel das freie Ende der Koppelstange drehbar angelenkt ist und daß außerhalb der Gabel beidseitig Führungsrollen angeordnet sind.

4. Hydraulisch schwenkbarer Grabenräumlöffel nach Anspruch 3, dadurch gekennzeichnet, daß die Gabel über den Anlenkpunkt der Koppelstange hinausgezogen ist und daß dort das freie Ende einer zweiten in einem Zylinder gelagerten Kolbenstange angelenkt ist.

5. Hydraulisch schwenkbarer Grabenräumlöffel mit einem am vorderen Ende eines Bagger-Löffelstiels angelenkten Tragstück, an dem der Löffel von einer hydraulischen Kolben-Zylinder-Einheit verschwenkbar um eine in Arbeitsrichtung verlaufende Schwenkachse gelagert ist, wobei die Kolben-Zylinder-Einheit parallel zur Schneide des Löffels in einem in dessen oberen Randbereich vorgesehenen Träger angeordnet ist,
dadurch gekennzeichnet,
daß die Koppelstange unmittelbar am Kolben angelenkt ist und daß in dem Träger zwei Plunger-Zylinder angeordnet sind, in die jeweils die Enden einer gemeinsamen Kolbenstange eintauchen.

6. Hydraulisch schwenkbarer Grabenräumlöffel nach Anspruch 5, dadurch gekennzeichnet, daß im zwischen den Plunger-Zylindern liegenden Bereich der Kolbenstange eine Koppelstange angelenkt ist, die mit ihrem freien Ende an dem Tragstück angreift.

7. Hydraulisch schwenkbarer Grabenräumlöffel nach Anspruch 6, dadurch gekennzeichnet, daß im Anlenkpunkt der Koppelstange an der Kolbenstange mindestens eine Führungsrolle gelagert ist.

8. Hydraulisch schwenkbarer Grabenräumlöffel nach Anspruch 5, dadurch gekennzeichnet, daß an dem zwischen den Plunger-Zylindern liegenden Teil der Kolbenstange ein durch einen Schlitz aus dem Träger herausragendes Ansatzstück angeordnet ist.

9. Hydraulisch schwenkbarer Grabenräumlöffel nach Anspruch 8, dadurch gekennzeichnet, daß an dem aus dem Träger herausragenden Teil des Ansatzstückes das freie Ende einer Koppelstange angelenkt ist, deren anderes Ende mit dem Tragstück zur Verschwenkung des Löffels verbunden ist.

10. Hydraulisch schwenkbarer Grabenräumlöffel nach Anspruch 9, dadurch gekennzeichnet, daß ein an dem Tragstück vorgesehener Zapfen durch ein im Ansatzstück angeordnetes Langloch greift, so daß bei Verschiebung der Kolbenstange der Löffel verschwenkbar ist.

## Claims

1. Hydraulically pivotable trench-clearing shovel, with a carrying piece which is articulated on the front end of an excavator shovel arm and on which the shovel is mounted so as to be pivotable by a hydraulic piston/cylinder unit about a pivot axis running in the working direction, the piston/cylinder unit being arranged parallel to the cutter of the shovel in a carrier provided in the upper edge region of the latter, and the carrying piece being connected, for the purpose of pivoting the shovel, to a lever which consists of a coupling rod and on which the piston/cylinder unit engages, characterized in that the coupling rod is articulated directly on the piston, and in that at least one guide roller is mounted at the point of articulation of the coupling rod on the piston.

2. Hydraulically pivotable trench-clearing shovel according to Claim 1, characterized in that the piston is mounted on one side in a differential cylinder and is connected at its free end to the coupling rod.

3. Hydraulically pivotable trench-clearing shovel according to Claim 1 or 2, characterized in that the piston is mounted on one side in a differential cylinder, in that its free end is divided in a fork-like manner, in that the free end of the coupling rod is articulated rotatably within the fork, and in that guide rollers are arranged on both sides outside the fork.

4. Hydraulically pivotable trench-clearing shovel according to Claim 3, characterized in that the fork is extended beyond the point of articulation of the coupling rod, and in that, there, the free end of a second piston rod mounted in a cylinder is articulated.

5. Hydraulically pivotable trench-clearing shovel, with a carrying piece which is articulated on the front end of an excavator shovel arm and on which the shovel is mounted so as to be pivotable by a hydraulic piston/cylinder unit about a pivot axis running in the working direction, the piston/cylinder unit being arranged parallel to the cutter of the shovel in a carrier provided in the upper edge region of the latter, characterized in that the coupling rod is articulated directly on the piston, and in that arranged in the carrier are two plunger cylinders, into which the ends of a common piston rod penetrate in each case.

6. Hydraulically pivotable trench-clearing shovel according to Claim 5, characterized in that a coupling rod, which engages at its free end on the carrying piece, is articulated in that region of the piston rod which is located between the plunger cylinders.

7. Hydraulically pivotable trench-clearing shovel according to Claim 6, characterized in that at least one guide roller is mounted at the point of articulation of the coupling rod on the piston rod.

8. Hydraulically pivotable trench-clearing shovel according to Claim 5, characterized in that an extension piece projecting from the carrier through a slot is arranged on that part of the piston rod which is located between the plunger cylinders.

9. Hydraulically pivotable trench-clearing shovel according to Claim 8, characterized in that the free end of a coupling rod is articulated on that part of the extension piece which projects from the carrier, the other end of the said coupling rod being connected to the carrying piece for the purpose of pivoting the shovel.

10. Hydraulically pivotable trench-clearing shovel according to Claim 9, characterized in that a pin provided on the carrying piece engages through a long hole arranged in the extension piece, so that the shovel can be pivoted when the piston rod is displaced.

## Revendications

1. Godet de cureuse pivotant hydrauliquement avec une pièce de support articulée à l'extrémité avant d'un bras de pelle d'excavateur, à laquelle le godet est logé, de manière pivotante par une unité hydraulique à piston et à cylindre, autour d'un axe de pivotement s'étendant dans le sens de travail, l'unité à piston et à cylindre étant disposée parallèlement au tranchant du godet dans un support prévu dans la zone de bord supérieure de celui-ci, et la pièce de support, pour le pivotement du godet, étant reliée à un levier constitué d'une bielle auquel s'applique l'unité à piston et à cylindre,
**caractérisé en ce**
que la bielle est articulée directement au piston et en ce qu'il est logé au point d'articulation de la bielle au piston au moins un rouleau de guidage.

2. Godet de cureuse pivotant hydrauliquement selon la revendication 1, caractérisé en ce que le piston est logé à un côté dans un vérin différentiel et est relié par son extrémité libre à la bielle.

3. Godet de cureuse pivotant hydrauliquement selon la revendication 1 ou 2, caractérisé en ce que le piston est logé à un côté dans un vérin différentiel, que son extrémité libre est divisée en forme de fourche, qu'il est articulé de manière rotative à l'intérieur de la fourche l'extrémité libre de la bielle et en ce que sont disposés à l'extérieur de la fourche des deux côtés des rouleaux de guidage.

4. Godet de cureuse pivotant hydrauliquement selon la revendication 3, caractérisé en ce que la fourche fait saillie au-delà du point d'articulation de la bielle et qu'il y est articulé l'extrémité libre d'une deuxième tige de piston logée dans un vérin.

5. Godet de cureuse pivotant hydrauliquement avec une pièce de support articulée à l'extrémité avant d'un bras de pelle d'excavateur, à laquelle le godet est logé de manière pivotante par une unité hydraulique à piston et à cylindre autour d'un axe de pivotement s'étendant dans le sens de travail, où l'unité à piston et à cylindre est disposée parallèlement au tranchant du godet dans un support prévu dans la zone de bord supérieure de celui-ci,
caractérisé en ce
que la bielle est articulée directement au piston et en ce que deux vérins plongeurs sont disposés dans le support dans lesquels plongent respectivement les extrémités d'une tige de piston commune.

6. Godet de cureuse pivotant hydrauliquement selon la revendication 5, caractérisé en ce qu'il est articulé dans la zone de la tige de piston située entre les vérins plongeurs une bielle qui s'applique par son extrémité libre à la pièce de support.

7. Godet de cureuse pivotant hydrauliquement selon la revendication 6, caractérisé en ce qu'il est logé au point d'articulation de la bielle à la tige de piston au moins un rouleau de guidage.

8. Godet de cureuse pivotant hydrauliquement selon la revendication 5, caractérisé en ce qu'il est disposé à la partie de la tige de piston située entre les vérins plongeurs une pièce de raccord dépassant du support à travers une fente.

9. Godet de cureuse pivotant hydrauliquement selon la revendication 8, caractérisé en ce qu'il est articulé à la partie de la pièce de raccord dépassant du support l'extrémité libre d'une bielle dont l'autre extrémité est reliée à la pièce de support pour le pivotement du godet.

10. Godet de cureuse pivotant hydrauliquement selon la revendication 9,
caractérisé en ce qu'un pivot prévu à la pièce de support passe à travers un trou oblong ménagé dans la pièce de raccord de telle sorte que lors d'un déplacement de la tige de piston, le godet peut être pivoté.
